# EUROPÄISCHE PATENTSCHRIFT

(11) **EP 3 015 682 B1**
(45) Veröffentlichungstag und Bekanntmachung des Hinweises auf die Patenterteilung: **25.04.2018**
(21) Anmeldenummer: 15182582.5
(22) Anmeldetag: 26.08.2015
(51) Int. Cl.: F02D 9/10, F02M 35/10, F02M 35/16, F02M 1/02, F02D 9/02, F02D 11/02, F02D 11/04

(54) **DROSSELKLAPPENEINRICHTUNG FÜR EINE BRENNKRAFTMASCHINE UND DAMIT VERSEHENES MOTORRAD**
THROTTLE DEVICE FOR A COMBUSTION ENGINE AND MOTORCYCLE WITH SAME
DISPOSITIF DE CLAPET D'ETRANGLEMENT POUR MOTEUR A COMBUSTION INTERNE ET MOTO EN ETANT EQUIPEE

(30) Priorität: 03.11.2014 DE 102014115954
(43) Veröffentlichungstag der Anmeldung: 04.05.2016
(73) Patentinhaber: KTM AG, 5230 Mattighofen (AT)
(72) Erfinder: Prem, Rudolf, 4893 Zell am Moos (AT)
(74) Vertreter: Söllner, Udo

(56) Entgegenhaltungen:
- DE-A1- 10 152 437
- DE-U1- 7 908 299
- US-A- 5 515 825
- US-A1- 2006 005 808
- US-A1- 2006 170 120

## Beschreibung

Die vorliegende Erfindung betrifft eine Drosselklappeneinrichtung für eine Brennkraftmaschine, mit einem Gehäuse und einem, einen Durchströmungsquerschnitt aufweisenden Saugrohr und einer relativ zum Durchströmungsquerschnitt verschwenkbaren Drosselklappe, die mittels einer mit einem Seilzug betätigbaren Drosselklappenwelle betätigbar ist und in einer den Durchströmungsquerschnitt zumindest teilweise frei gebenden Kaltstartstellung lösbar festlegbar ist, und einer am Gehäuse angeordneten Stelleinrichtung, mittels der die Drosselklappe in der den Durchströmungsquerschnitt zumindest teilweise frei gebenden Kaltstartstellung lösbar festlegbar ist, nach dem Oberbegriff des Anspruchs 1.

Eine solche Drosselklappeneinrichtung kann der dosierten Zuführung eines Brennstoffluftgemisches zu einer Brennkraftmaschine dienen, die beispielsweise über eine elektronische Einrichtung gesteuert dem jeweiligen Drosselklappenwinkel entsprechend Brennstoff in das Saugrohr zugeführt erhält, das dann der Brennkraftmaschine zugeführt wird. Bei einer solchen, mit Saugrohreinspritzung arbeitenden Brennkraftmaschine wird über die Drosselklappe also die von der Brennkraftmaschine abgegebene Leistung gesteuert, indem die zugeführte Menge an Brennstoffluftgemisch mittels der Drosselklappe beeinflusst wird, indem der frei durchströmbare Querschnitt im Saugrohr durch die Winkelstellung der Drosselklappe relativ zum Durchströmungsquerschnitt verändert wird.

Bei einer Brennkraftmaschine mit Einspritzung des Brennstoffs direkt in einen Arbeitszylinder der Brennkraftmaschine wird über die Drosselklappe die der Brennkraftmaschine zugeführte Menge an Verbrennungsluft beeinflusst, wiederum über eine Veränderung der Winkelstellung der Drosselklappe relativ zum Durchströmungsquerschnitt im Saugrohr.

Wird eine noch nicht normale Betriebstemperatur aufweisende Brennkraftmaschine gestartet, ist die von der Brennkraftmaschine zur Herbeiführung eines stabilen Leerlaufs abzugebende Leistung höher als bei normaler Betriebstemperatur, da im kalten Zustand das Reibmoment der Brennkraftmaschine höher ist als im betriebswarmen Zustand. Dies kann mit einer im Kaltstartbetrieb erhöhten Leerlaufdrehzahl der Brennkraftmaschine ausgeglichen werden.

Bei einer mit einem Vergaser zur Kraftstoffzerstäubung arbeitenden bekannten Brennkraftmaschine wurde zu diesem Zweck das Kraftstoffluftgemisch über eine Drosselung der Menge an über den Hauptansaugluftkanal zuzuführender Ansaugluft angereichert.

Anhand der DE 79 08 299 U1 ist ein sich selbsttätig rückstellender Startvergaser zu einem Hauptvergaser bekannt geworden, bei dem zum Einleiten des Startvorgangs ein Startschieber mittels eines Betätigungsteils in eine angehobene Stellung verbracht wird und der Startschieber über eine Klinke solange in dieser Position gehalten wird, bis nach Beendigung des Startvorgangs der Benutzer des Motors durch eine erstmalige Betätigung des Hauptgasschiebers den Hauptvergaser in Funktion setzt und damit der Startvergaser selbsttätig außer Betrieb gesetzt wird.

Anhand der DE 39 26 424 A1 ist eine Drosselklappe für eine Brennkraftmaschine bekannt geworden, die über einen Elektromotor betätigt wird. Wird von einer den Elektromotor ansteuernden Steuereinrichtung ein Notfall erkannt, bei dem sich die Drosselklappe bis zu einem Öffnungswinkel von 0 Grad schließen könnte, die Brennkraftmaschine also nicht mehr mit Brennstoffluftgemisch versorgt werden würde, wird die Drosselklappe über einen Anschlagstift, der von einem hydraulisch betätigten Anschlagsteller ausgefahren wird, in einer Öffnungsstellung gehalten, so dass die Brennkraftmaschine weiterhin mit einem Brennstoffluftgemisch versorgt werden kann und somit ein Leerlauf der Brennkraftmaschine sichergestellt ist.

Anhand der US 2006/0005808 A1 ist eine Drosselklappe für ein Motorrad bekannt geworden, die vom Benutzer des Motorrads über einen Seilzug betätigt wird. Zusätzlich zur Seilzugbetätigung kann die Drosselklappe auch noch von einem elektrisch angetriebenen Aktuator betätigt werden, der die manuelle Betätigung der Drosselklappe übersteuert, wenn von einer elektronischen Steuereinrichtung des Motorrads erkannt wird, dass sich das Motorrad in einem speziellen Betriebsmodus befindet. Bei dem speziellen Betriebsmodus kann es sich um einen Vorbeifahrtmodus des Motorrads handeln, bei dem dieses mit einer vorbestimmten Beschleunigung zur Messung der Geräuschemissionen des Motorrads beschleunigt wird. In einem solchen Zustand reduziert dann der elektrisch angetriebene Aktuator den Öffnungswinkel der Drosselklappe, um die von der Brennkraftmaschine des Motorrads abgegebene Leistung zu reduzieren und somit die Geräuschemissionen zu verringern.

Anhand der DE 101 52 437 A1 ist eine Drosselklappeneinrichtung für einen Verbrennungsmotor bekannt geworden, die zusätzlich zur Hauptdrosselklappe eine Hilfsdrosselklappe besitzt. Die Hilfsdrosselklappe wird zum Kaltstart des Motors vollständig geöffnet und die Hauptdrosselklappe wird um einen für den Startvorgang notwendigen kleinen Winkel geöffnet. Nach dem Starten des Motors und dem Leerlauf für eine vorbestimmte Zeit, welche mittels einer Messeinrichtung für die Kühlflüssigkeitstemperatur bestimmt wird, wird die Hauptdrosselklappe in ihren normalen Betriebszustand für den betriebswarmen Motor zurückversetzt. Die Hauptdrosselklappe kann dabei über einen Gasdrehgriff eines Motorrads betätigt werden und die Hilfsdrosselklappe wird über einen Elektromotor in Abhängigkeit von der von der Messeinrichtung festgestellten Kühlflüssigkeitstemperatur betätigt.

Anhand der US 2006/170120 A1 ist eine Kaltstarteinrichtung für einen Vergaser mit einer drehbaren Drosselklappe bekannt geworden, welche einen Hebel aufweist, dessen Betätigung die Drosselklappe für den Kaltstartvorgang etwas öffnet. Die Öffnungsstellung der Drosselklappe für den Start des kalten Motors kann dadurch aufgehoben werden, dass die Drosselklappe in Öffnungsrichtung weiter aufgezogen wird.

Schließlich erläutert dei US 5 515 825 A eine Drosselklappeneinrichtung für eine Brennkraftmaschine, mit einem Gehäuse und einem einen Durchströmungsquerschnitt aufweisenden Saugrohr und einer relativ zum Durchströmungsquerschnitt verschwenkbaren Drosselklappe, die mittels einer mit einem Seilzug betätigbaren Drosselklappenwellebetätigbar ist und in einer den Durchströmungsquerschnitt zumindest teilweise frei gebenden Kaltstartstellung lösbar festlegbar ist

Insbesondere bei Wettbewerbsmotorrädern ist es von Bedeutung, die Eigenmasse des Fahrzeugs niedrig zu halten, weshalb solche Fahrzeuge oftmals mit einer seilzugbetätigten Drosselklappe ausgestattet sind, also auf einen Elektromotor zur Betätigung der Drosselklappe verzichtet wird. Bei einem bekannten, mit Kraftstoffeinspritzung arbeitenden Motorrad mit seilzugbetätigter Drosselklappe ist ein Bypass System für den Kaltstartbetrieb der Brennkraftmaschine vorgesehen und der Bypass kann vom Fahrer des Motorrads für den Kaltstartbetrieb geöffnet oder geschlossen werden.

Dieses System weist aber den Nachteil auf, dass die Leerlaufregelung über den Bypass das MAP (manifold pressure signal) Sensorsignal verfälscht und eine für die Steuerung der Brennkraftmaschine vorgesehene elektronische Steuereinrichtung (ECU, engine control unit) das verfälschte Sensorsignal für die Bestimmung der einzuspritzenden Kraftstoffmenge verwendet. Auch kann die ECU die durch den Fahrer vorgenommene Veränderung der Leerlaufluft nicht erfassen und stellt eine gleich bleibende Menge an Kraftstoff bereit, obwohl mehr oder weniger Leerlaufluft durch den Bypass zugeführt wird. Dies hat zur Folge, dass die Rohabgaswerte der Brennkraftmaschine zunehmen und kein stabiler Leerlauf im Kaltstartbetrieb erreicht wird.

Wird das Kraftstoffeinspritzsystem im Kaltstartbetrieb betrieben, ist der Bypass geöffnet, so dass beim Öffnen der Drosselklappe der im Bypass bestehende Unterdruck sinkt, wodurch der Durchfluss an Luft durch den Bypass verringert wird und ein nur schwer abstimmbarer Übergangsbereich entsteht, was dazu führt, dass sich das Ansprechverhalten der Brennkraftmaschine verschlechtert und sich vom Ansprechverhalten bei betriebswarmer Brennkraftmaschine unterscheidet. Dies wiederum führt dazu, dass der Fahrer, der ein spontanes und stabiles Ansprechverhalten der Brennkraftmaschine erwartet, die Brennkraftmaschine oft im Stand und mit gezielten Gasstößen warm laufen lässt bis sie normale Betriebstemperatur erreicht hat.

Ausgehend hiervon liegt der vorliegenden Erfindung die Aufgabe zu Grunde, eine verbesserte Drosselklappeneinrichtung zu schaffen, die ein für den Fahrer einfach zu bedienendes Kaltstartsystem bereitstellen. Auch soll eine Brennkraftmaschine und ein Motorrad mit der zu schaffenden Drosselklappeneinrichtung bereitgestellt werden.
Die Erfindung weist zur Lösung dieser Aufgabe hinsichtlich der Drosselklappeneinrichtung die im Anspruch 1 angegebenen Merkmale auf. Vorteilhafte Ausgestaltungen hiervon sind in den weiteren Ansprüchen beschrieben. Darüber hinaus weist die Erfindung hinsichtlich der Brennkraftmaschine die im Anspruch 13 angegebenen Merkmale und hinsichtlich des Motorrads die im Anspruch 14 angegebenen Merkmale auf.

Die Erfindung schafft eine Drosselklappeneinrichtung für eine Brennkraftmaschine, mit einem Gehäuse und einem, einen Durchströmungsquerschnitt aufweisenden Saugrohr und einer relativ zum Durchströmungsquerschnitt verschwenkbaren Drosselklappe, die mittels einer mit einem Seilzug betätigbaren Drosselklappenwelle betätigbar ist und in einer den Durchströmungsquerschnitt zumindest teilweise frei gebenden Kaltstartstellung lösbar festlegbar ist, und einer am Gehäuse angeordneten Stelleinrichtung, mittels der die Drosselklappe in der den Durchströmungsquerschnitt zumindest teilweise frei gebenden Kaltstartstellung lösbar festlegbar ist, wobei die Stelleinrichtung derart ausgebildet ist, dass die Aufhebung der den Durchströmungsquerschnitt zumindest teilweise frei gebenden Kaltstartstellung der Drosselklappe mittels einer Betätigung durch den Seilzug in Schließrichtung der Drosselklappe erfolgt.

Bei der Brennkraftmaschine kann es sich beispielsweise um einen Einzylinder-Motorradmotor handeln, der zum Antrieb eines Wettbewerbsmotorrads, beispielsweise eines Geländesportmotorrads vorgesehen ist. Unabhängig davon ist die erfindungsgemäße Drosselklappeneinrichtung aber auch bei einzylindrigen oder mehrzylindrigen Brennkraftmaschinen anderer Fahrzeuge einsetzbar. Bei der Brennkraftmaschine kann es um eine mit Kraftstoffdirekteinspritzung oder Saugrohreinspritzung arbeitende Brennkraftmaschine handeln, es kann sich auch um eine mit Aufladung betriebene Brennkraftmaschine handeln. Obwohl vom Saugrohr gesprochen wird, ist damit auch der Fall umfasst, dass die Brennkraftmaschine mit Aufladung betrieben wird.

Die erfindungsgemäße Drosselklappeneinrichtung weist ganz allgemein ein Gehäuse auf, welches zur Aufnahme oder Anordnung von üblichen Bauteilen einer Drosselklappeneinrichtung ausgebildet ist, wie beispielsweise einer Drosselklappenwelle, und auch beispielsweise einer Einrichtung, mit der die vom Fahrer ausgeübte Betätigungskraft auf die Drosselklappenwelle übertragen wird. Die erfindungsgemäße Drosselklappeneinrichtung weist auch eine beispielsweise im Saugrohr verschwenkbar angeordnete Drosselklappe auf, mit der der Durchströmungsquerschnitt des Saugrohrs verändert werden kann. Die erfindungsgemäße Drosselklappeneinrichtung besitzt eine Stelleinrichtung, mittels der die Drosselklappe in einer den Durchströmungsquerschnitt zumindest teilweise frei gebenden Kaltstartstellung lösbar festlegbar ist. Die Kaltstartstellung der Drosselklappe ist dabei eine den Durchströmungsquerschnitt in einer für den Kaltstartbetrieb der mit der erfindungsgemäßen Drosselklappeneinrichtung versehenen Brennkraftmaschine in geeigneter Weise frei gebende Stellung.

Es kann sich bei der Kaltstartstellung also um eine Stellung der Drosselklappe handeln, die den Durchströmungsquerschnitt des Saugrohrs weiter freigibt oder öffnet als die Stellung der Drosselklappe, die für den Leerlaufbetrieb der Brennkraftmaschine im betriebswarmen Zustand notwendig ist. Mit der so weiter geöffneten Drosselklappe wird der Brennkraftmaschine mehr Verbrennungsluft zugeführt, als dies beim Leerlaufbetrieb im betriebswarmen Zustand notwendig ist. Dieser Zustand wird von einem Sensor erfasst, der mit der ECU zusammenarbeitet, die eine beispielsweise in einem Kennfeld hinterlegte entsprechende Brennstoffmenge zur Einspritzung freigibt.

Durch die Stelleinrichtung wird also der zwischen der Drosselklappe und dem Saugrohr gebildete Drosselspalt vergrößert, so dass der Brennkraftmaschine für den Kaltstart eine größere Menge an Verbrennungsluft zugeführt werden kann, als dies für den Leerlaufbetrieb im betriebswarmen Zustand notwendig ist. Damit ist der Bedarf an einem Leerlaufluft-Bypass System, wie es vorstehend erläutert wurde weggefallen.

Die Stelleinrichtung kann vom Fahrer des Fahrzeugs leicht zugänglich vor der Einleitung des Kaltstartvorgangs in Betrieb genommen werden, so dass der Drosselspalt beim Kaltstartvorgang bereits vergrößert ist und sich im Saugrohr ein Unterdruck ausbildet, der von einem Sensor erfasst wird und an die ECU weitergeleitet wird, die dann eine verglichen mit dem Leerlaufbetrieb im betriebswarmen Zustand geringfügig erhöhte Kraftstoffmenge zur Einspritzung freigibt, so dass sich ein stabiler Kaltstartleerlauf einstellt, der nicht von sich verändernden Unterdruckwerten in einem Bypass System beeinflusst wird.

Wenn der Fahrer des mit der erfindungsgemäßen Drosselklappeneinrichtung betriebenen Fahrzeugs einen Anfahrvorgang durchführt, vergrößert er hierzu den Drosselspalt durch Gasgeben am Gasdrehgriff oder Gaspedal geringfügig weiter, die Druckverhältnisse im Saugrohr verändern sich und die ECU kann eine diesen geänderten Verhältnissen entsprechende geänderte Kraftstoffmenge zur Einspritzung freigeben. Der vorstehend beschriebene schwer abstimmbare Übergangsbereich ist weggefallen, da sich durch das Öffnen der Drosselklappe durch den Fahrer die Unterdruckverhältnisse im Leerlaufluft-Bypass-System nicht ändern können, da es in Wegfall geraten ist. Der so betriebene Motor weist sofort ein dem Fahrerwunsch entsprechendes Ansprechverhalten auf, ohne dass der Fahrer von seinem Verhalten Gebrauch machen muss, den kalten Motor im Standlaufbetrieb auf Betriebstemperatur zu bringen. Da auch im Kaltstartbetrieb nicht von einem Bypass System verfälschte Saugrohrsignale vorliegen, können die Rohemissionen der Brennkraftmaschine verringert werden, die Umwelt wird entlastet.

Nach einer Weiterbildung der Erfindung ist vorgesehen, dass die Drosselklappenwelle mittels mindestens eines Seilzugs in Öffnungsrichtung der Drosselklappe betätigbar ist und der Seilzug in Wirkverbindung mit einer im Gehäuse angeordneten Seilzugtrommel angeordnet ist, welche mit der Drosselklappenwelle gekoppelt ist. Diese Konfiguration weist den Vorteil auf, dass die Seilzugtrommel geschützt ist gegen Beschädigungen und Verschmutzungen aufgrund von beispielsweise vom Vorderrad des Motorrads aufgewirbelter Steine, Staub, Schmutzpartikeln und dergleichen.

Auch ist es nach einer Weiterbildung der Erfindung vorgesehen, dass die Drosselklappenwelle mittels mindestens eines Seilzugs in Schließrichtung der Drosselklappe betätigbar ist und der Seilzug in Wirkverbindung mit einer im Gehäuse angeordneten Seilzugtrommel angeordnet ist, welche mit der Drosselklappenwelle gekoppelt ist. Bei dieser Seilzugtrommel für den Schließseilzug kann es sich um eine eigenständige, mit der Drosselklappenwelle in Wirkverbindung stehende Seilzugtrommel handeln, die unabhängig von der Seilzugtrommel für den Öffnungsseilzug vorgesehen ist. Auch ist es möglich, dass sowohl der Öffnungsseilzug als auch der Schließseilzug eine gemeinsame Seilzugtrommel betätigen, die mit der Drosselklappenwelle in Wirkverbindung steht und so die Drosselklappe vom Fahrer des Fahrzeugs sowohl aktiv geöffnet als auch aktiv geschlossen werden kann und zwar unter Zuhilfenahme des entsprechenden Seilzugs. Diese Konfiguration weist auch den Vorteil auf, dass die gegen die Wirkung einer Rückstellfeder zu öffnende Drosselklappe vom Fahrer des Fahrzeugs auch bei einer etwaigen Fehlfunktion der Rückstellfeder wieder aktiv geschlossen werden kann.

Es ist dabei nach einer Weiterbildung der Erfindung vorgesehen, dass die Stelleinrichtung zur manuellen Betätigung zur Herbeiführung der den Durchströmungsquerschnitt zumindest teilweise frei gebenden Kaltstartstellung der Drosselklappe und zur Aufhebung dieser Stellung ausgebildet ist. Es bedeutet dies mit anderen Worten, dass der Fahrer des Fahrzeugs die Stelleinrichtung vor dem Kaltstartvorgang ohne komplexe elektronische Steuereinrichtungen oder dergleichen einfach von Hand aktivieren kann, so dass die Drosselklappe ihre Kaltstartstellung einnimmt und die Stelleinrichtung auch wieder manuell direkt an der Stelleinrichtung oder durch mechanischen Fernzugriff auf die Stelleinrichtung deaktivieren kann, das heißt aus ihrer Kaltstartstellung in die Stellung für den betriebswarmen Motor zurückführen kann.
Nach einer vorteilhaften Ausführungsform ist es vorgesehen, dass die Stelleinrichtung zur Aufhebung der den Durchströmungsquerschnitt zumindest teilweise frei gebenden Kaltstartstellung der Drosselklappe mittels einer Betätigung durch einen Seilzug ausgebildet ist. Bei dieser Konfiguration handelt es sich um eine Möglichkeit des Fernzugriffs oder der Fernbetätigung der Drosselklappe aus der Kaltstartstellung heraus durch den Fahrer des Fahrzeugs. Gemäß einer nicht beanspruchten Konfiguration kann für die Deaktivierung der Kaltstartstellung der Drosselklappe auch ein eigenständiger, also gesonderter Seilzug am Fahrzeug vorgesehen sein.
Es ist nach einer Weiterbildung der Erfindung vorgesehen, dass die Stelleinrichtung mittels eines Seilzugs zur Betätigung der Drosselklappe in Schließrichtung aus der den Durchströmungsquerschnitt zumindest teilweise frei gebenden betätigten Kaltstartstellung der Drosselklappe in eine von der Stelleinrichtung unbetätigte Stellung der Drosselklappe verbringbar ist. Es bedeutet dies mit anderen Worten, dass der Fahrer des Fahrzeugs die Kaltstartstellung der Drosselklappe einfach dadurch aufheben kann, dass er den Seilzug für die Betätigung der Drosselklappe in Schließrichtung betätigt, also beispielsweise bei einem an einem Motorrad vorgesehenen Gasdrehgriff den Gasdrehgriff in Richtung nach vorne, also in Schließrichtung der Drosselklappe dreht, wodurch die Stelleinrichtung aus ihrer die Drosselklappe in Kaltstartstellung haltenden Stellung oder Position herausbewegt wird und zwar zu einer die Drosselklappe nicht mehr in Kaltstartstellung haltenden Position, wodurch der in Kaltstartstellung vergrößerte Drosselspalt im Saugrohr verringert wird.
Der Fahrer des mit der erfindungsgemäßen Drosselklappeneinrichtung ausgestatteten Fahrzeugs aktiviert also zum Kaltstart der Brennkraftmaschine die Stelleinrichtung, indem er sie manuell betätigt, was dazu führt, dass der Drosselspalt im Saugrohr vergrößert wird, indem die Drosselklappe um einen vorbestimmten Drehwinkelbetrag verschwenkt wird und daraufhin kann der Fahrer den Kaltstartvorgang wie gewohnt durchführen, der Motor verfällt sofort in einen stabilen Leerlauf und der Fahrer kann das Motorrad wie gewohnt benutzen und kann dann, beispielsweise während einer kurzen Standzeit oder auch bei einer Phase, bei der sich der Motor im Schubbetrieb befindet, den Gasdrehgriff in Schließrichtung der Drosselklappe betätigen, während des Schubbetrieb also um einen kleinen Drehwinkelbetrag in Richtung nach vorne betätigen, so dass die Stelleinrichtung deaktiviert wird und die Kaltstartstellung der Drosselklappe aufgehoben wird.

Der Fahrer des Motorrads muss also nicht mehr eine etwaig vorhandene Kaltstarteinrichtung am Gehäuse der Drosselklappeneinrichtung zur Deaktivierung der Kaltstarteinrichtung durch direkte manuelle Bedienung der Kaltstarteinrichtung am Gehäuse der Drosselklappe handhaben, was bei einem Motor, der bereits Betriebstemperatur erreicht hat, aufgrund der Wärmeabstrahlung des Motors und/oder im Bereich des Motors und einer Drosselklappeneinrichtung laufender Abgasleitungen die Gefahr mit sich bringt, dass sich der Fahrer die Hand oder die Finger verbrennt. Die erfindungsgemäße Drosselklappeneinrichtung sorgt also auch für einen erheblichen Komfortgewinn beim Fahrer. Die erfindungsgemäße Drosselklappeneinrichtung zeichnet sich durch einen einfachen Aufbau aus.

Es ist nach einer Weiterbildung der Erfindung vorgesehen, dass die Stelleinrichtung eine Federeinrichtung und einen gegen die Wirkung der Federeinrichtung axial verschiebbaren Stellstift aufweist, der mit einem an der Seilzugtrommel ausgebildeten Anschlag in Anlage bringbar ist derart, dass die Drosselklappe um einen vorbestimmten Drehwinkel zur Herbeiführung einer den Durchströmungsquerschnitt zumindest teilweise frei gebenden betätigten Kaltstartstellung der Drosselklappe verschwenkbar ist.

Wenn der Fahrer des mit der erfindungsgemäßen Drosselklappeneinrichtung ausgestatteten Fahrzeugs einen Kaltstart der Brennkraftmaschine durchführen möchte, muss er lediglich den Stellstift um eine vorbestimmte Wegstrecke axial verschieben, so dass die axiale Verlagerung dazu führt, dass ein Endabschnitt des Stellstifts mit einem an der Seilzugtrommel ausgebildeten Anschlag in Anlage kommt und eine weitere axiale Verlagerung des Stellstifts, vorzugsweise bis dieser eine Raststellung eingenommen hat, dazu führt, dass die Seilzugtrommel um einen vorbestimmten Drehwinkel verdreht wird und die Drehbewegung der Seilzugtrommel über die Drosselklappenwelle auf die Drosselklappe übertragen wird, so dass der Drosselspalt im Saugrohr entsprechend des Luftbedarfs der Brennkraftmaschine im Kaltstartbetrieb vergrößert wird.

Die Drehbewegung der Seilzugtrommel zur Herbeiführung des für den Kaltstart benötigten Drosselspalts im Saugrohr wird über den Seilzug für die Schließbewegung der Drosselklappe auf den Gasdrehgriff des Motorrads übertragen, so dass dieser automatisch in eine Drehwinkelstellung verdreht wird, die einer leicht geöffneten Gasdrehgriffstellung entspricht und somit ein für die Schließbetätigung der Drosselklappe zur Deaktivierung der Stelleinrichtung und damit Deaktivierung der Kaltstartstellung der Drosselklappe ausreichender Rückdrehwinkel am Gasdrehgriff herbeigeführt wird, ohne dass der Fahrer hierzu am Motorrad Eingriffe vornehmen muss.

Es ist nach einer Weiterbildung der Erfindung auch vorgesehen, dass die Stelleinrichtung Rastmittel aufweist, welche die Stelleinrichtung in der den Durchströmungsquerschnitt zumindest teilweise frei gebenden betätigten Kaltstartstellung der Drosselklappe lösbar festlegen. Die Rastmittel sorgen dafür, dass die Kaltstartstellung der Drosselklappe aufrechterhalten wird, bis der Fahrer des Fahrzeugs die Stelleinrichtung und damit die Kaltstartstellung der Drosselklappe deaktiviert, indem er den Gasdrehgriff entgegen der Wirkung der Rastmittel in Richtung der Schließrichtung der Drosselklappe betätigt, so dass sich die Rastmittel aus der Raststellung lösen und somit der federbelastete Stellstift in seine Ausgangsstellung zurückspringt, in der er sich nicht mehr mit dem Anschlag der Seilzugtrommel in Kontakt befindet.

Es ist dabei nach einer Weiterbildung der Erfindung vorgesehen, dass die Stelleinrichtung einen mit einer Innenausnehmung ausgebildeten hülsenförmigen Körper aufweist, der zur Aufnahme des Stellstifts ausgebildet ist und der Stellstift entlang eines ersten längs verlaufenden Abschnitts in einem mit einer Innenausnehmung ausgebildeten Halter angeordnet ist. Diese Konfiguration sorgt dafür, dass eine Relativverlagerung des Stellstifts relativ zum Halter möglich ist, so dass der mit dem Anschlag an der Seilzugtrommel in Eingriff bringbare Endabschnitt des Stellstifts hinsichtlich seines Abstands relativ zum Anschlag verstellbar ist und infolgedessen eine Verlagerungsbewegung des Halters um einem vorbestimmten Verlagerungsweg in Abhängigkeit des genannten Abstands zu einer Veränderung des durch die Verlagerungsbewegung des Halters herbeigeführten Drehwinkels der Seilzugtrommel führt.

Mit dieser Konfiguration kann der durch die Betätigung der Stelleinrichtung erzielbare Kaltstartstellungsdrehwinkel der Drosselklappe motorspezifisch verändert werden. Mit dieser Konfiguration kann eine standardisierte Stelleinrichtung an unterschiedliches Kaltstartverhalten zeigende Brennkraftmaschinen angepasst werden.

Es ist nach einer Weiterbildung der Erfindung vorgesehen, dass der Halter in der Innenausnehmung des hülsenförmigen Körpers relativ zu diesem axial verschiebbar aufgenommen ist und am Außenumfang eine Einbuchtung aufweist, die mit einer am Innenumfang des hülsenförmigen Körpers ausgebildeten Ausbuchtung zur Herbeiführung einer Raststellung der Stelleinrichtung in lösbaren Eingriff bringbar ist. Auf diese Weise lassen sich kostengünstig die vorstehend erwähnten Rastmittel realisieren, so kann beispielsweise der Halter und der hülsenförmige Körper jeweils aus einem Kunststoffwerkstoff gebildet sein und eine Axialverlagerung des Halters und damit des Stellstifts führt dazu, dass die Einbuchtung des Halters in der Ausbuchtung des hülsenförmigen Körpers zu liegen kommt und somit eine Raststellung zwischen den beiden Bauteilen und damit der Stelleinrichtung implementiert werden kann.

Es ist nach einer Weiterbildung der Erfindung auch vorgesehen, dass der Stellstift im Bereich eines einem Betätigungsknopf zugewandeten Endabschnitts einen Gewindeabschnitt aufweist, entlang dessen der Stellstift relativ zu dem mit einem korrespondierenden Gewindeabschnitt versehenen Halter verdrehbar und axial verlagerbar ist derart, dass ein aus einem Gehäuseabschnitt der Stelleinrichtung heraus ragender Endabschnitt oder Eingriffsabschnitt, der mit dem Anschlag der Seilzugtrommel in Anlage bringbar ist, hinsichtlich der herausragenden Länge des Endabschnitts veränderbar ist. Auf diese Weise kann die Stelleinrichtung für Drosselklappeneinrichtungen unterschiedlicher Brennkraftmaschinen mit unterschiedlichem Kaltstartverhalten eingesetzt werden, wie es vorstehend bereits erwähnt worden ist.

Es ist nach einer Weiterbildung der Erfindung und alternativen Ausführungsform auch möglich, dass der Stellstift einen sich entlang der Längsrichtung des Stellstifts in Richtung zum Gehäuse verjüngenden Abschnitt aufweist, der mit einem an der Innenausnehmung des Halters ausgebildeten Vorsprung zusammenwirkt derart, dass eine Haltekraft zwischen dem sich verjüngenden Abschnitt und dem Vorsprung veränderbar ist. Auf diese Weise kann eine sich entlang der Verlagerungsbewegung des Stellstifts relativ zum Halter veränderbare, beispielsweise ansteigende Haltekraft realisiert werden, die dem Fahrer des Fahrzeugs bei der Betätigung der Stelleinrichtung signalisiert, dass mit steigender Haltekraft die Raststellung zwischen dem Halter und dem Stellstift näher kommt. Es ist also eine taktile Signalisierung der kurz bevorstehenden Raststellung für den Fahrer möglich.

Es ist nach einer Weiterbildung der Erfindung auch vorgesehen, dass an dem sich verjüngenden Abschnitt an dem vom Gehäuse abgewandten Bereich des Stellstifts ein Absatz ausgebildet ist, der vom Vorsprung des Halters hintergreifbar ist. Mit zunehmender Haltekraft erkennt der Fahrer des Fahrzeugs, dass die Raststellung der Stelleinrichtung kurz bevorsteht und eine weitere Verlagerungsbewegung des Stellstifts relativ zum Halter dann dazu führen wird, dass der Vorsprung des Halters hinter den am Stellstift ausgebildeten Absatz eingreifen wird und somit die Raststellung der Stelleinrichtung und damit die vorbestimmte Kaltstartstellung der Drosselklappe hergestellt worden ist.

Es ist nach einer Weiterbildung der Erfindung auch vorgesehen, dass die Drosselklappeneinrichtung einen ersten Seilzug zur Betätigung der Drosselklappe in Öffnungsrichtung und einen zweiten Seilzug zur Betätigung der Drosselklappe in Schließrichtung und einen mit beiden Seilzügen gekoppelten Drehgriff aufweist, wobei eine Betätigung des Drehgriffs in Richtung der Schließrichtung der Drosselklappe die Stelleinrichtung mit einer Rückstellkraft beaufschlagt, die zu einer Aufhebung der Kaltstartstellung der Drosselklappe führt. Auf diese Weise kann die erfindungsgemäße Drosselklappeneinrichtung zusammen mit allen benötigten Bauteilen auch als add-on Lösung für bereits vorhandene, bekannte Motorräder vorgesehen werden, die nicht mit der erfindungsgemäßen Drosselklappeneinrichtung ausgestattet sind und somit eine technische Aufwertung erfahren, verbunden mit einem Komfortgewinn für den Benutzer des Fahrzeugs.

Schließlich sieht die Erfindung auch eine Brennkraftmaschine mit einer Drosselklappeneinrichtung vor, wie sie vorstehend beschrieben wurde und auch ein Motorrad mit einem Fahrersattel und einer Brennkraftmaschine und der erfindungsgemäßen Drosselklappeneinrichtung.

Die Erfindung wird im folgenden anhand der Zeichnung näher erläutert. Diese zeigt in:
Fig. 1 eine Seitenansicht auf eine Drosselklappeneinrichtung nach einer Ausführungsform gemäß der vorliegenden Erfindung in einer unbetätigten Stellung der geschnitten dargestellten Stelleinrichtung;
Fig. 2 eine Ansicht ähnlich Fig. 1, bei der die Stelleinrichtung betätigt worden ist und sich der Drosselklappe in der Kaltstartstellung befindet;
Fig. 3 eine Ansicht ähnlich Fig. 1, bei der die Drosselklappe vollständig geöffnet ist;
Fig. 4 eine Schnittansicht der Stelleinrichtung in unbetätigtem Zustand;
Fig. 5 eine Schnittansicht der Stelleinrichtung in betätigtem Zustand;
Fig. 6 eine Darstellung einer Stelleinrichtung nach einer modifizierten Ausführungsform;
Fig. 7 eine perspektivische Ansicht einer Seilzugtrommel der Drosselklappeneinrichtung;
Fig. 8 eine schematische Darstellung eines Gasdrehgriffs eines mit der erfindungsgemäßen Drosselklappeneinrichtung versehenen Motorrads;
Fig. 9 eine Schnittansicht von vorne auf den Gasdrehgriff nach Fig. 8, die den Abschnitt des Gasdrehgriffs zeigt, an dem Seilzüge zur Betätigung der Drosselklappe eingehängt werden können und zwar in einer Stellung, die der Leerlaufstellung der Drosselklappe bei betriebswarmer Brennkraftmaschine entspricht;
Fig. 10 eine Darstellung ähnlich Fig. 9, die die Drehwinkelstellung bei betätigter Stelleinrichtung zeigt;
Fig. 11 eine schematische Seitenansicht auf ein Motorrad mit der erfindungsgemäßen Drosselklappeneinrichtung; und
Fig. 12 eine vergrößerte Darstellung des Details "A" aus Fig. 11.

Fig. 1 der Zeichnung zeigt eine Seitenansicht auf eine Ausführungsform einer Drosselklappeneinrichtung 1 mit einer in Schnittansicht dargestellten Stelleinrichtung 2 in unbetätigter Stellung.

Die Drosselklappeneinrichtung 1 weist ein Gehäuse 3 auf, welches zur Aufnahme einer näher anhand von Fig. 7 der Zeichnung dargestellte Seilzugtrommel 4 angeordnet ist und in Fig. 1 bis 3 der Zeichnung ohne Seitenabdeckung dargestellt ist, damit eine Sicht auf die in Fig. 1 bis 3 schematisch dargestellte Seilzugtrommel 4 möglich ist.

Die Seilzugtrommel 4 steht über eine Drosselklappenwelle 5 mit der Drosselklappe 6 kraftschlüssig in Verbindung, so dass eine Relativdrehung der Seilzugtrommel 4 über die Drosselklappenwelle 5 auf die Drosselklappe 6 übertragen werden kann und zwar zum Öffnen und zum Schließen der Drosselklappe 6, also zur Vergrößerung und Verkleinerung eines zwischen der Drosselklappe 6 und einem Saugrohr 7 einer anhand von Fig. 11 schematisch dargestellten Brennkraftmaschine 8 gebildeten Drosselspalts.

In Fig. 1 ist die Drosselklappe 6 in einer Stellung gezeigt, die der Leerlaufstellung der betriebswarmen Brennkraftmaschine 8 zeigt. Wie es ohne weiteres ersichtlich ist, ist die Drosselklappe 6 leicht nach links geneigt dargestellt, weist also einen Öffnungswinkel α relativ zur Vertikalen von etwa 1 bis 3 Grad auf, damit die Brennkraftmaschine 8 mit einem für den Leerlaufbetrieb ausreichenden Kraftstoffluftgemisch versorgt werden kann. Diese Stellung entspricht der Leerlaufbetriebsstellung bei betriebswarmer Brennkraftmaschine.

An der Seilzugtrommel 4 befinden sich zwei Seilzugaufnahmen 9, 10 für in Fig. 1 schematisch dargestellte Seilzüge 19, 20 ausgebildet, wobei die Aufnahme 9 zur Aufnahme eines Seilzugnippels eines Seilzugs 19 zum Öffnen der Drosselklappe 6 vorgesehen ist und die Aufnahme 10 für die Aufnahme eines Seilzugnippels eines Seilzugs 20 zum Schließen der Drosselklappe 6 vorgesehen ist. Die Öffnungsbewegung der Drosselklappe 6 findet dabei in Richtung des Pfeils 11 statt, während die Schließbewegung der Drosselklappe 6 in Richtung des Pfeils 12 nach Fig. 1 stattfindet.

Der Seilzug 19 zum Öffnen der Drosselklappe 6 tritt dabei über eine Öffnung 13 des Gehäuses 3 in das Gehäuse 3 ein und der Seilzug 20 zum Schließen der Drosselklappe 6 tritt über eine Öffnung 14 in das Gehäuse 3 ein.

Fig. 7 zeigt die Seilzugtrommel 4 in einer perspektivischen Ansicht. Die Seilzugtrommel 4 weist eine Ausnehmung 15 zur Aufnahme der Drosselklappenwelle 5 auf und besitzt die schon in Verbindung mit Fig. 1 der Zeichnung dargestellten und erläuterten Seilzugaufnahmen 9, 10. Die Seilzüge können mit den jeweiligen Seilzugnippeln oder Seilzugenden in die Aufnahmen 9, 10 eingehängt werden und laufen dann in den anhand von Fig. 7 der Zeichnung ersichtlichen Seilzugnuten 16, 17 und treten über die Öffnungen 13, 14 aus dem Gehäuse 3 heraus und verlaufen dann weiter in Richtung des anhand von Fig. 8 der Zeichnung dargestellten Gasdrehgriffs 18, wie dies anhand des in Fig. 1 der Zeichnung schematisch dargestellten Öffnungsseilzugs 19 und des ebenfalls schematisch dargestellten Schließseilzugs 20 der Fall ist.

Die Seilzüge 19, 20 können dann über Seilzugenden in am Gasdrehgriff 18 entsprechend ausgebildete Seilzugaufnahmen 21, 22 eingehängt werden, die anhand von Fig. 9, 10 der Zeichnung ersichtlich sind.

Wie es anhand von Fig. 7 der Zeichnung dargestellt ist, ist an der scheibenförmig ausgebildeten Seilzugtrommel 4 ein Anschlag 23 ausgebildet, der zur Kontaktierung durch einen Eingriffsabschnitt 24 eines Stellstifts 25 der Stelleinrichtung 2 vorgesehen ist.

In der in Fig. 1 der Zeichnung dargestellten Leerlaufstellung der Drosselklappe 6 befindet sich der Eingriffsabschnitt 24 im Abstand zum Anschlag 23 angeordnet, der Eingriffsabschnitt 24 liegt also am Anschlag 23 nicht an.

Dahingegen findet bei der in Fig. 2 dargestellten Eingriffsstellung des Eingriffsabschnitts 24 mit dem Anschlag 23 ein Kontakt zwischen dem Eingriffsabschnitt 24 und dem Anschlag 23 statt, was dazu führt, dass die Drosselklappe 6 in Richtung des Pfeils 11 verdreht wurde und sich die Drosselklappe 6 daher in der Kaltstartstellung befindet, bei der der Drosselspalt verglichen mit dem Drosselspalt in der Leerlaufbetriebsstellung des betriebswarmen Motors vergrößert ist, was wiederum dazu führt, dass der gestartete Motor eine größere Menge an Kraftstoffluftgemisch erhält, als dies bei der Stellung der Drosselklappe 6 nach Fig. 1 der Zeichnung der Fall ist.

In Fig. 3 der Zeichnung wiederum befindet sich der Anschlag 23 außer Eingriff mit dem Eingriffsabschnitt 24 des Stellstifts 25, da dies eine Stellung der Drosselklappe 6 zeigt, wenn sie sich in der vom Fahrer des Fahrzeugs vollständig geöffneten Stellung befindet, der Fahrer also die der Volllast entsprechende Stellung der Drosselklappe 6 wünscht.

Nachfolgend wird nun näher anhand von Fig. 4 der Zeichnung die Stelleinrichtung 2 näher beschrieben.

Die Stelleinrichtung 2 weist insgesamt eine lang gestreckte Konfiguration auf mit einem Betätigungsknopf 26, der zur manuellen Bedienung durch eine Hand des Fahrers des Motorrads nach Fig. 11 der Zeichnung vorgesehen ist.

Der Betätigungsknopf weist eine Ausnehmung 28 auf, in die ein Eingriffsabschnitt 29 des Halters 27 eingebracht werden kann, beispielsweise in der Form eines einer Presspassung ähnlichen Sitzes.

Der Halter 27 weist ebenfalls eine lang gestreckte Konfiguration auf und besitzt eine Innenausnehmung 30, in die der lang gestreckte Stellstift 25 eingebracht werden kann. An einem ersten Abschnitt 31 des Stellstifts 25 ist dieser mit einem Außengewindeabschnitt 32 versehen, über den der Stellstift 25 in einen korrespondierenden Abschnitt mit einem Innengewindeabschnitt 33 des Halters 27 eingeschraubt werden kann. Über das Gewinde kann der lichte Abstand 34 (Fig. 4) eingestellt werden und damit der Abstand zwischen dem Eingriffsabschnitt 24 des Stellstifts 25 und dem Anschlag 23 der Seilzugtrommel 4 im unbetätigten Zustand der Stelleinrichtung 2.

Mit dem Gewinde kann daher in vorteilhafter Weise auf das Kaltstartverhalten unterschiedlicher Brennkraftmaschinen reagiert werden derart, dass der lichte Abstand 34 beispielsweise vergrößert wird, wodurch der Abstand zwischen dem Anschlag 23 und dem Eingriffsabschnitt 24 verkleinert wird und eine axiale Verschiebung des Stellstifts 25 zur Herbeiführung der Kaltstartstellung der Drosselklappe 6 dann für einen größeren Drosselspalt sorgt als bei kleinerem lichten Abstand 34 und der Brennkraftmaschine dann eine größere Menge an Kraftstoffluftgemisch für den Kaltstartbetrieb zugeführt wird. In ähnlicher Weise kann der Abstand 34 auch verkleinert werden, wodurch die Kaltstartstellung der Drosselklappe 6 dann mit einem kleineren Drosselspalt im Saugrohr 7 verbunden ist.

Zur Herbeiführung der in Fig. 5 der Zeichnung dargestellten betätigten Stellung der Stelleinrichtung 2, die zu einer Kaltstartstellung der Drosselklappe 6 führt, wird der Stellstift 25 vom Benutzer des Fahrzeugs entgegen der Wirkung der als Schraubendruckfeder 35 ausgebildeten Federeinrichtung unter Zuhilfenahme des Betätigungsknopfs 26 axial verschoben, was dazu führt, dass die Stelleinrichtung 2 die in Fig. 2 dargestellte Stellung einnimmt. Die Axialverlagerung des Betätigungsknopfs 26 und damit des Stellstifts 25 führt auch dazu, dass der Halter 27 relativ zu einem hülsenförmigen Körper 36, der mit einer Innenausnehmung 37 versehen ist, axial verschoben wird, wodurch gleichzeitig eine Raststellung der Stelleinrichtung 2 herbeigeführt wird.

Wie es ohne weiteres anhand von Fig. 4 der Zeichnung ersichtlich ist, wird der hülsenförmige Körper 36 über einen Sicherungsring 38 an einem Gehäuseabschnitt 39 der Stelleinrichtung 2 axial festgelegt. Der Körper 36 ist an der Innenausnehmung 37 mit einer Ausbuchtung 40 versehen, welche im unbetätigten Zustand der Stelleinrichtung 2 in einer Einbuchtung 41 am Außenumfang des Halters 27 angeordnet ist und somit eine Raststellung in der unbetätigten Stellung der Stelleinrichtung 2 hergestellt werden kann. Die Einbuchtung 41 und Ausbuchtung 40 bilden Rastmittel 55 aus, die zur Aufrechterhaltung der betätigten Stellung der Stelleinrichtung vorgesehen sind.

Zur Herbeiführung einer Raststellung im betätigten Zustand der Stelleinrichtung 2 wird der Stellstift 25 entgegen der Wirkung der Schraubendruckfeder 35 axial verschoben, so dass eine Ausbuchtung 42 am Außenumfang des Halters 27 über die Ausbuchtung 40 des hülsenförmigen Körpers 36 verschoben wird und die Ausbuchtung 42 mittels der nun vorgespannten Schraubendruckfeder 35 gegen die Ausbuchtung 40 gedrückt wird und somit eine Raststellung im betätigten Zustand der Stelleinrichtung 2 und damit in der Kaltstartstellung der Drosselklappe 6 herbeigeführt wird.

Wie es ohne weiteres anhand von Fig. 4 und Fig. 5 der Zeichnung ersichtlich ist, unterscheidet sich die auskragende Länge B1 des Eingriffsabschnitts des Stellstifts 25 in der unbetätigten Stellung von der auskragenden Länge B2 des Stellstifts in der betätigten Stellung. Durch die Veränderung der auskragenden Länge des Eingriffsabschnitts 24 beim Übergang von der unbetätigten in die betätigte Stellung der Stelleinrichtung 2 wird der in Richtung des Pfeils 11 verlaufende Drehwinkelbetrag und damit die Größe der Veränderung des Drosselspalts im Saugrohr 7 bestimmt und eine Anpassung an das Startverhalten unterschiedlicher Brennkraftmaschinen erreicht.

Die Stelleinrichtung 2 stützt sich über einen Kragen 43 an einem Bund 44 des Gehäuses 2 ab und besitzt im Bereich des auskragenden Eingriffsabschnitts 24 eine Kappe 45, welche im Bereich des oberen Innenumfangs einen Absatz 46 aufweist, welcher bei einer größten auskragenden Länge B2 mit einem am Stellstift 25 ausgebildeten korrespondierenden Absatz 47 in Eingriff gelangt, um ein weiteres Auskragen des Eingriffsabschnitts 24 zu vermeiden.

Fig. 6 der Zeichnung zeigt eine alternative Ausführungsform einer Stelleinrichtung 2a, welche sich von der Stelleinrichtung 2 nach Fig. 4 und 5 im Wesentlichen dadurch unterscheidet, dass der Stellstift 48 einen sich in Richtung zum Gehäuse 4 hin verjüngenden Abschnitt 49 aufweist, der mit einem an der Innenausnehmung 50 des modifizierten Halters 51 ausgebildeten Vorsprung derart zusammenwirken, dass eine Haltekraft zwischen dem sich verjüngenden Abschnitt 49 und dem Vorsprung 52 ausgebildet wird.

Die Haltekraft steigt mit dem Betrag der Verschiebebewegung des Stellstifts 48 in Richtung des Pfeils A (siehe Fig. 6) an und signalisiert dem Fahrer des Fahrzeugs mit zunehmender Haltekraft, dass bei einer weiteren Verschiebebewegung des Stellstifts 25 in Richtung des Pfeils A ein am Stellstift ausgebildeter Absatz 53 erreicht wird, der vom Vorsprung 52 des Halters 51 hintergriffen werden kann, um eine Raststellung der modifizierten Stelleinrichtung 2a zu erreichen.

Fig. 8 der Zeichnung zeigt eine Draufsichtansicht auf einen Gasdrehgriff des in Fig. 11 der Zeichnung dargestellten Motorrads.

Die Seilzüge 19, 20 treten über die Führung 54 des Gasdrehgriffs 18 in das Gehäuse 56 ein und können dort an einer Seilzugscheibe 57, welche ähnlich zur Seilzugtrommel 4 ausgebildet ist, lösbar festgelegt werden und zwar derart, dass die dem Gasdrehgriff 18 zugewandten Seilzugenden beziehungsweise Seilzugnippel in die Seilzugaufnahmen 21, 22 eingeführt und dort festgelegt werden.

Die Seilzugaufnahme 21 dient dabei der Aufnahme des Seilzugendes des Öffnungsseilzugs 19 während die Seilzugaufnahme 22 der Aufnahme des Seilzugendes des Schließseilzugs 20 dient.

Fig. 9 der Zeichnung zeigt den Gasdrehgriff 18 in der Leerlaufstellung der Brennkraftmaschine im betriebswarmen Zustand, also der Stellung entsprechend Fig. 1, während Fig. 10 die Stellung des Gasdrehgriffs 18 zeigt, die der Stellung der Drosselklappe 6 nach Fig. 2 entspricht, also der Kaltstartstellung.

Wie es ohne weiteres ersichtlich ist, ist der Gasdrehgriff 18 nach Fig. 10 um etwa 5 Grad in Richtung des Pfeils 58 verdreht worden, also in der Richtung, in die der Gasdrehgriff 18 entsprechend der Öffnungsrichtung der Drosselklappe 6 verdreht wird.

Diese Stellung des Gasdrehgriffs 18 nach Fig. 10 stellt sich ein, da beim Übergang von der unbetätigten Stellung der Drosselklappeneinrichtung 1 nach Fig. 1 in die betätigte Stellung nach Fig. 2 die Aufnahme 10 für den Schließseilzug 20 eine dem Pfeil 59 nach Fig. 2 entsprechende Drehbewegung durchführt und somit der Gasdrehgriff 18 der Drehbewegung der Seilzugtrommel 4 und damit der Drosselklappe 6 folgt.

Nachdem die noch nicht Betriebstemperatur aufweisende Brennkraftmaschine 8 gestartet wurde und zwar mit der Fig. 2 entsprechenden Kaltstartstellung der Drosselklappe 6, kann der Fahrer des Motorrads über eine entsprechende Betätigung des Gasdrehgriffs 18 seine ihm geläufigen Fahroperationen mit dem Motorrad durchführen und beispielsweise dann, wenn die Brennkraftmaschine 8 sich im Schubbetrieb befindet, d.h. der Gasdrehgriff 18 geschlossen ist, über eine Betätigung des Gasdrehgriffs in Richtung des Pfeils 60 nach Fig. 10, also in Richtung der Schließrichtung der Drosselklappe 6, eine in Fig. 1 mit dem Pfeil F bezeichnete Zugkraft am Schließseilzug 20 aufbringen.

Diese Zugkraft führt dazu, dass über den Anschlag 23 der Seilzugtrommel 4 eine in Richtung des Pfeils 61 nach Fig. 2 wirkende Druckkraft auf den Stellstift 25 ausgeübt wird, die, unterstützt durch die Federkraft der vorgespannten Schraubendruckfeder 37 die Stelleinrichtung 2 in ihre unbetätigte Stellung zurückspringen lässt und zwar aus der in Fig. 5 der Zeichnung dargestellten Raststellung der Stelleinrichtung in die in Fig. 4 dargestellte unbetätigte Stellung. Damit ist die Kaltstartstellung der Drosselklappe 6 aufgehoben und der Fahrer muss hierzu keine Manipulationen an der Stelleinrichtung 2 direkt vornehmen, sondern kann dies über den Gasdrehgriff 18 über Fernzugriff durchführen.

Zur Erläuterung, warum dies von Vorteil ist, wird auf Fig. 11 der Zeichnung Bezug genommen. Diese zeigt ein Motorrad 62, welches mit der erfindungsgemäßen Drosselklappeneinrichtung 1 ausgestattet ist. Der Erleichterung der Verdeutlichung halber ist dabei als Detail "A" die Brennkraftmaschine 8 vergrößert dargestellt, um die Lage der Drosselklappeneinrichtung 1 besser erläutern zu können.

Wie es ohne weiteres ersichtlich ist, ist die Stelleinrichtung 2 an der Drosselklappeneinrichtung 1 in Richtung nach unten orientiert am Motorrad 62 angeordnet, wodurch erreicht wird, dass bei einem etwaigen Bauteildefekt der Stelleinrichtung 2 die Drosselklappe 6 nicht unbeabsichtigt ihre Kaltstartstellung einnehmen kann und damit nicht in unbeabsichtigter Weise der Drosselspalt im Saugrohr 7 vergrößert wird.

Bei dem Motorrad 62 handelt es sich bei dem dargestellten Beispiel um ein zu Wettbewerbszwecken vorgesehenes Geländersportmotorrad mit einem Vorderrad 63, einem Hinterrad 64, einem Fahrersattel 65, einem Kraftstofftank 66 und einer Lenkstange 67, an der der anhand von Fig. 8 dargestellte Gasdrehgriff 18 angeordnet ist.

Wie es anhand von Fig. 12 der Zeichnung ersichtlich ist, kann der Fahrer des Motorrads 62 die benachbart zum Rahmenrohr 68 angeordnete Drosselklappeneinrichtung 1 und die daran angeordnete Stelleinrichtung 2 zur Aktivierung der Kaltstartstellung der Drosselklappe 6 auch dann erreichen, wenn er bereits auf dem Fahrersattel 65 sitzt und muss zur Aktivierung der Kaltstartstellung den Betätigungsknopf 26 von seiner sich aus nur in Richtung nach oben schieben, wodurch die Kaltstartstellung aktiviert ist.

Nachdem er die Brennkraftmaschine 8 gestartet hat, sei es mittels einer elektrischen Startvorrichtung oder mittels eines Kickstarters, verfällt die Brennkraftmaschine 8 sofort in einen stabilen Leerlauf im Kaltstartbetrieb und der Fahrer kann unmittelbar losfahren, ohne den Motor im Stand auf Betriebstemperatur bringen zu müssen, wie dies bislang im Geländesportbereich üblich ist. Nach kurzer Zeit hat die Brennkraftmaschine ihre Betriebstemperatur erreicht und der Fahrer des Motorrads betätigt den Gasdrehgriff 18 in Richtung der Schließstellung der Drosselklappe 6, wie dies vorstehend erläutert wurde. Der Fahrer muss also die Kaltstartstellung nicht mit einer manuellen Betätigung der Stelleinrichtung 2 direkt an der Drosselklappeneinrichtung 1 betätigen, sondern kann die Kaltstartstellung der Drosselklappe 6 über Fernzugriff durch einfache Betätigung des Gasdrehgriffs 18 entgegen der Öffnungsrichtung der Drosselklappe deaktivieren. Dies führt zu einem erheblichen Komfortgewinn für den Fahrer auch deshalb, da bei Geländesportmotorrädern die von der Brennkraftmaschine 8 ausgehende Abgasleitung 69 oftmals in Höhe der Brennkraftmaschine direkt nach hinten geführt wird, wie dies anhand der in Fig. 11 der Zeichnung stilisiert dargestellten Abgasleitung 69 der Fall ist.

Bei kalter Abgasleitung besteht für den Fahrer des Motorrads 62 kein Problem darin, die unmittelbar zur Abgasleitung 69 beziehungsweise zum Abgaskrümmer benachbart angeordnete Stelleinrichtung 2 zu aktivieren, während eine Deaktivierung durch direkt Manipulation der Stelleinrichtung bei heißer Abgasleitung die Gefahr einer Verletzung der Hand oder der Finger des Fahrers mit sich bringt. Dieses Problem ist elegant dadurch gelöst worden, dass der Fahrer des Fahrzeugs die Kaltstartstellung der Drosselklappe mittels einer Betätigung des Gasdrehgriffs in Schließrichtung der Drosselklappe einfach und sicher deaktivieren kann.

Hinsichtlich vorstehend im einzelnen nicht näher erläuterter Merkmale der Erfindung wird in übrigen ausdrücklich auf die Patentansprüche und die Zeichnung verwiesen.

### Bezugszeichenliste

- 1.: Drosselklappeneinrichtung
- 2.: Stelleinrichtung
- 3.: Gehäuse
- 4.: Seilzugtrommel
- 5.: Drosselklappenwelle
- 6.: Drosselklappe
- 7.: Saugrohr
- 8.: Brennkraftmaschine
- 9.: Aufnahme
- 10.: Aufnahme
- 11.: Pfeil Öffnungsbewegung
- 12.: Pfeil Schließbewegung
- 13.: Öffnung
- 14.: Öffnung
- 15.: Ausnehmung
- 16.: Seilzugnut
- 17.: Seilzugnut
- 18.: Gasdrehgriff
- 19.: Öffnungsseilzug
- 20.: Schließseilzug
- 21.: Seilzugaufnahme
- 22.: Seilzugaufnahme
- 23.: Anschlag
- 24.: Eingriffsabschnitt
- 25.: Stellstift
- 26.: Betätigungsknopf
- 27.: Halter
- 28.: Ausnehmung
- 29.: Eingriffsabschnitt
- 30.: Innenausnehmung
- 31.: erster Abschnitt
- 32.: Außengewindeabschnitt
- 33.: Innengewindeabschnitt
- 34.: lichter Abstand
- 35.: Schraubendruckfeder
- 36.: hülsenförmiger Körper
- 37.: Innenausnehmung
- 38.: Sicherungsring
- 39.: Gehäuseabschnitt
- 40.: Ausbuchtung
- 41.: Einbuchtung
- 42.: Ausbuchtung
- 43.: Kragen
- 44.: Bund
- 45.: Kappe
- 46.: Absatz
- 47.: Absatz
- 48.: Stellstift
- 49.: sich verjüngender Abschnitt
- 50.: Innenausnehmung des Halters
- 51.: Halter
- 52.: Vorsprung
- 53.: Absatz
- 54.: Führung
- 55.: Rastmittel
- 56.: Gehäuse
- 57.: Seilzugscheibe
- 58: Öffnungsrichtung
- 59.: Pfeil
- 60.: Pfeil
- 61.: Druckkraft
- 62.: Motorrad
- 63.: Vorderrad
- 64.: Hinterrad
- 65.: Fahrersattel
- 66.: Kraftstofftank
- 67.: Lenkstange
- 68.: Rahmenrohr
- 69.: Abgasleitung

## Patentansprüche

1. Drosselklappeneinrichtung (1) für eine Brennkraftmaschine (8), mit einem Gehäuse (3) und einem, einen Durchströmungsquerschnitt aufweisenden Saugrohr (7) und einer relativ zum Durchströmungsquerschnitt verschwenkbaren Drosselklappe (6), die mittels einer mit einem Seilzug (20) betätigbaren Drosselklappenwelle (5) betätigbar ist und in einer den Durchströmungsquerschnitt zumindest teilweise frei gebenden Kaltstartstellung lösbar festlegbar ist, und einer am Gehäuse (3) angeordneten Stelleinrichtung (2), mittels der die Drosselklappe (6) in der den Durchströmungsquerschnitt zumindest teilweise frei gebenden Kaltstartstellung lösbar festlegbar ist, **dadurch gekennzeichnet, dass** die Stelleinrichtung (2) derart ausgebildet ist, dass die Aufhebung der den Durchströmungsquerschnitt zumindest teilweise frei gebenden Kaltstartstellung der Drosselklappe (6) mittels einer Betätigung durch den Seilzug (20) in Schließrichtung der Drosselklappe (6) erfolgt.

2. Drosselklappeneinrichtung (1) nach Anspruch 1, **dadurch gekennzeichnet, dass** die Drosselklappenwelle (5) mittels mindestens eines Seilzugs (19) in Öffnungsrichtung der Drosselklappe (6) betätigbar ist und der Seilzug (19) in Wirkverbindung mit der im Gehäuse (3) angeordneten Seilzugtrommel (4) angeordnet ist, welche mit der Drosselklappenwelle (5) gekoppelt ist.

3. Drosselklappeneinrichtung (1) nach Anspruch 1 oder 2, **dadurch gekennzeichnet, dass** die Drosselklappenwelle (5) mittels des Seilzugs (20) in Schließrichtung der Drosselklappe (6) betätigbar ist.

4. Drosselklappeneinrichtung (1) nach einem der vorstehenden Ansprüche, **dadurch gekennzeichnet, dass** die Stelleinrichtung (2) zur manuellen Betätigung zur Herbeiführung der den Durchströmungsquerschnitt zumindest teilweise frei gebenden Kaltstartstellung der Drosselklappe (6) und zur Aufhebung dieser Stellung ausgebildet ist.

5. Drosselklappeneinrichtung (1) nach einem der vorstehenden Ansprüche, **dadurch gekennzeichnet, dass** die Stelleinrichtung (2) eine Federeinrichtung (35) und einen gegen die Wirkung der Federeinrichtung (35) axial verschiebbaren Stellstift (25, 48) aufweist, der mit einem an der Seilzugtrommel (4) ausgebildeten Anschlag (23) in Anlage bringbar ist derart, dass die Drosselklappe (6) um einen vorbestimmten Drehwinkel zur Herbeiführung einer den Durchströmungsquerschnitt zumindest teilweise frei gebenden betätigten Kaltstartstellung der Drosselklappe (6) verschwenkbar ist.

6. Drosselklappeneinrichtung (1) nach einem der vorstehenden Ansprüche, **dadurch gekennzeichnet, dass** die Stelleinrichtung (2) Rastmittel (55) aufweist, welche die Stelleinrichtung (2) in der den Durchströmungsquerschnitt zumindest teilweise frei gebenden betätigten Kaltstartstellung der Drosselklappe (6) lösbar festlegen.

7. Drosselklappeneinrichtung (1) nach Anspruch 5 oder 6, **dadurch gekennzeichnet, dass** die Stelleinrichtung (2) einen mit einer Innenausnehmung (37) ausgebildeten hülsenförmigen Körper (36) aufweist, der zur Aufnahme des Stellstifts (25) ausgebildet ist und der Stellstift (25) entlang eines ersten längs verlaufenden Abschnitts (31) in einem mit einer Innenausnehmung (30) ausgebildeten Halter (27) angeordnet ist.

8. Drosselklappeneinrichtung (1) nach Anspruch 7, **dadurch gekennzeichnet, dass** der Halter (27) in der Innenausnehmung (37) des hülsenförmigen Körpers (36) relativ zu diesem axial verschiebbar aufgenommen ist und am Aussenumfang eine Einbuchtung (41) aufweist, die mit einer am Innenumfang des hülsenförmigen Körpers (36) ausgebildeten Ausbuchtung (40) zur Herbeiführung einer Raststellung der Stelleinrichtung (2) in lösbaren Eingriff bringbar ist.

9. Drosselklappeneinrichtung (1) nach einem der Ansprüche 7 oder 8, **dadurch gekennzeichnet, dass** der Stellstift (25) im Bereich eines einem Betätigungsknopf (26) zugewandeten Endabschnitts einen Gewindeabschnitt (32) aufweist, entlang dessen der Stellstift (25) relativ zu dem mit einen korrespondierenden Gewindeabschnitt (33) versehenen Halter (27) verdrehbar und axial verlagerbar ist derart, dass ein aus einem Gehäuseabschnitt der Stelleinrichtung (2) heraus ragender Endabschnitt (24), der mit dem Anschlag (23) der Seilzugtrommel (4) in Anlage bringbar ist, hinsichtlich der herausragenden Länge des Endabschnitts (24) veränderbar ist.

10. Drosselklappeneinrichtung (1) nach einem der Ansprüche 1 bis 7, **dadurch gekennzeichnet, dass** der Stellstift (48) einen sich entlang der Längsrichtung des Stellstifts (48) in Richtung zum Gehäuse (3) verjüngenden Abschnitt (49) aufweist, der mit einem an der Innenausnehmung (30) des Halters (27) ausgebildeten Vorsprung (52) zusammenwirkt derart, dass eine Haltekraft zwischen dem sich verjüngenden Abschnitt (49) und dem Vorsprung (52) veränderbar ist.

11. Drosselklappeneinrichtung (1) nach Anspruch 10, **dadurch gekennzeichnet, dass** an dem sich verjüngenden Abschnitt (49) an dem vom Gehäuse (3) abgewandten Bereich des Stellstifts (48) ein Absatz (53) ausgebildet ist, der vom Vorsprung (52) des Halters (27) hintergreifbar ist.

12. Drosselklappeneinrichtung (1) nach einem der vorstehenden Ansprüche, **gekennzeichnet durch** einen ersten Seilzug (19) zur Betätigung der Drosselklappe (6) in Öffnungsrichtung und einen zweiten Seilzug (20) zur Betätigung der Drosselklappe (6) in Schließrichtung und einen mit beiden Seilzügen (19, 20) gekoppelten Gasdrehgriff (18), wobei eine Betätigung des Gasdrehgriffs (18) in Richtung der Schließrichtung der Drosselklappe (6) die Stelleinrichtung (2) mit einer Rückstellkraft beaufschlagt, die zu einer Aufhebung der Kaltstartstellung der Drosselklappe (6) führt.

13. Brennkraftmaschine (8) mit einer Drosselklappeneinrichtung (2) nach einem der vorstehenden Ansprüche.

14. Motorrad (62) mit einem Fahrersattel (65) und einer Brennkraftmaschine (8), **gekennzeichnet durch** eine Drosselklappeneinrichtung (1) nach einem der Ansprüche 1 bis 13.

## Claims

1. A throttle valve device (1) for an internal combustion engine (8), with: a housing (3), and an intake pipe (7) having a flow cross-section, and a throttle valve (6) which can be pivoted relative to the flow cross-section and can be operated by means of a throttle valve shaft (5) operable with a cable (20) and can be held releasably in a cold-start position which leaves the flow cross-section at least partially open; and an actuation device (2) which is arranged on the housing (3) and by means of which the throttle valve (6) can be held releasably in the cold-start position which leaves the flow cross-section at least partially open, **characterised in that** the actuation device (2) is designed such that the throttle valve (6) is moved out of the cold-start position which leaves the flow cross-section at least partially open by being operated by the cable (20) in the closing direction of the throttle valve (6).

2. The throttle valve device (1) according to Claim 1, **characterised in that** the throttle valve shaft (5) can be operated by means of at least one cable (19) in the opening direction of the throttle valve (6), and the cable (19) is operatively connected to the cable drum (4) which is arranged in the housing (3) and is coupled to the throttle valve shaft (5).

3. The throttle valve device (1) according to Claim 1 or 2, **characterised in that** the throttle valve shaft (5) can be operated by means of the cable (20) in the closing direction of the throttle valve (6).

4. The throttle valve device (1) according to any one of the preceding claims, **characterised in that** the actuation device (2) is designed for manual operation to cause the throttle valve (6) to move into the cold-start position which leaves the flow cross-section at least partially open and to move the throttle valve out of this position.

5. The throttle valve device (1) according to any one of the preceding claims, **characterised in that** the actuation device (2) has a spring device (35) and an actuation pin (25, 48) which is axially displaceable counter to the effect of the spring device (35) and can be brought to bear against a stop (23) formed on the cable drum (4) such that the throttle valve (6) can pivot by a predefined rotation angle to cause the throttle valve (6) to move into an operated cold-start position which leaves the flow cross-section at least partially open.

6. The throttle valve device (1) according to any one of the preceding claims, **characterised in that** the actuation device (2) has locking means (55) which hold the actuation device (2) releasably in the operated cold-start position of the throttle valve (6) which leaves the flow cross-section at least partially open.

7. The throttle valve device (1) according to Claim 5 or 6, **characterised in that** the actuation device (2) has a sleeve-shaped body (36) which is formed with an inner recess (37) and is designed to receive the actuation pin (25), and the actuation pin (25), along a first longitudinal section (31), is arranged in a holder (27) formed with an inner recess (30).

8. The throttle valve device (1) according to Claim 7, **characterised in that** the holder (27) is held in the inner recess (37) of the sleeve-shaped body (36) in an axially displaceable manner relative to the latter and has on the outer circumference a depression (41) which can be brought into detachable engagement with a protrusion (40) formed on the inner circumference of the sleeve-shaped body (36) to produce a locked position of the actuation device (2).

9. The throttle valve device (1) according to Claim 7 or 8, **characterised in that** the actuation pin (25) has, in the region of an end section nearest an operating knob (26), a threaded section (32) along which the actuation pin (25) can be rotated and axially displaced relative to the holder (27), which is provided with a corresponding threaded section (33), in such a manner that an end section (24) which projects out of a housing section of the actuation device (2) and can be brought to bear against the stop (23) of the cable drum (4) can be changed in terms of the projecting length of the end section (24).

10. The throttle valve device (1) according to any one of Claims 1 to 7, **characterised in that** the actuation pin (48) has a section (49) which tapers in the longitudinal direction of the actuation pin (48) towards the housing (3) and interacts with a projection (52) formed on the inner recess (30) of the holder (27) in such a manner that a holding force between the tapering section (49) and the projection (52) can be changed.

11. The throttle valve device (1) according to Claim 10, **characterised in that** a shoulder (53) is formed on the tapering section (49) in the region of the actuation pin (48) which is remote from the housing (3), the projection (52) of the holder (27) being able to engage behind said shoulder.

12. The throttle valve device (1) according to any one of the preceding claims, **characterised by** a first cable (19) for operating the throttle valve (6) in the opening direction and a second cable (20) for operating the throttle valve (6) in the closing direction and a throttle control twistgrip (18) coupled to both cables (19, 20), wherein operation of the throttle control twistgrip (18) in the closing direction of the throttle valve (6) applies a restoring force to the actuation device (2), said restoring force moving the throttle valve (6) out of the cold-start position.

13. An internal combustion engine (8) having a throttle valve device (2) according to any one of the preceding claims.

14. A motorcycle (62) having a driver's seat (65) and an internal combustion engine (8), **characterised by** a throttle valve device (1) according to any one of Claims 1 to 13.

## Revendications

1. Système de papillon (1) pour un moteur thermique (8), avec un corps (3) et un tube d'aspiration (7) comportant une section transversale d'écoulement et un papillon (6) susceptible de pivoter par rapport à la section transversale d'écoulement, qui est actionnable au moyen d'un arbre de papillon (5) actionnable par un câble de commande (20) et qui peut être fixé de manière amovible dans une position de démarrage à froid libérant au moins en partie la section transversale d'écoulement et un système de réglage (2) placé sur le corps (3), au moyen duquel le papillon (6) peut être fixé de manière amovible dans la position de démarrage à froid libérant au moins en partie la section transversale d'écoulement, **caractérisé en ce que** le système de réglage (2) est conçu de telle sorte que la suppression de la position de démarrage à froid du papillon (6) libérant au moins en partie la section transversale d'écoulement s'effectue par un actionnement par le câble de commande (20) dans la direction de fermeture du papillon (6).

2. Système de papillon (1) selon la revendication 1, **caractérisé en ce que** l'arbre de papillon (5) est actionnable au moyen d'au moins un câble de commande (19) dans la direction d'ouverture du papillon (6) et **en ce que** le câble de commande (19) est placé en liaison active avec le tambour du câble de commande (4) placé dans le corps (3), lequel est couplé avec l'arbre de papillon (5).

3. Système de papillon (1) selon la revendication 1 ou 2, **caractérisé en ce que** l'arbre de papillon (5) est actionnable au moyen du câble de commande (20) dans la direction de fermeture du papillon (6).

4. Système de papillon (1) selon l'une quelconque des revendications précédentes, **caractérisé en ce que** le système de réglage (2) est conçu pour l'actionnement manuel aux fins de provoquer la position de démarrage à froid du papillon (6) libérant au moins en partie la section transversale d'écoulement et d'annuler ladite position.

5. Système de papillon (1) selon l'une quelconque des revendications précédentes, **caractérisé en ce que** le système de réglage (2) comporte un système à ressort (35) et une tige de réglage (25, 48) déplaçable en direction axiale contre l'effet du système à ressort (35) qui peut être amenée en appui sur une butée (23) conçue sur le tambour du câble de commande (4), de telle sorte que le papillon (6) soit susceptible de pivoter de la valeur d'un angle de rotation prédéfini pour provoquer une position de démarrage à froid actionnée du papillon (6), libérant au moins en partie la section transversale d'écoulement.

6. Système de papillon (1) selon l'une quelconque des revendications précédentes, **caractérisé en ce que** le système de réglage (2) comporte des moyens d'enclenchement (55), lesquels fixent le système de réglage (2) dans la position de démarrage à froid du papillon (6), libérant au moins en partie la section transversale d'écoulement.

7. Système de papillon (1) selon la revendication 5 ou 6, **caractérisé en ce que** le système de réglage (2) comporte un organe (36) en forme de douille, conçu avec un évidement intérieur (37) qui est conçu pour loger la tige de réglage (25) et **en ce que** la tige de réglage (25) est placée le long d'un premier segment (31) s'étendant en longueur dans un support (27) conçu avec un évidement intérieur (30).

8. Système de papillon (1) selon la revendication 7, **caractérisé en ce que** le support (27) est logé dans l'évidement intérieur (37) de l'organe (36) en forme de douille, en étant déplaçable en direction axiale par rapport à celui-ci et comporte sur la périphérie extérieure une échancrure (41) qui peut être amenée en engagement amovible avec un renflement (40) conçu sur la périphérie intérieure de l'organe (36) en forme de douille, pour provoquer une position d'enclenchement du système de réglage (2).

9. Système de papillon (1) selon l'une quelconque des revendications 7 ou 8, **caractérisé en ce que** dans la zone d'un segment d'extrémité faisant face à un bouton d'actionnement (26), la tige de réglage (25) comporte un tronçon fileté (32) le long duquel la tige de réglage (25) peut être tournée par rapport au support (27) muni d'un tronçon taraudé (33) correspondant et déplacée en direction axiale, de telle sorte qu'un segment d'extrémité (24) saillant hors d'un segment du corps du système de réglage (2) qui peut être amené en appui avec la butée (23) du tambour du câble de commande (4) soit variable au niveau de la longueur saillante du segment d'extrémité (24).

10. Système de papillon (1) selon l'une quelconque des revendications 1 à 7, **caractérisé en ce que** la tige de réglage (48) comporte un tronçon (49) se rétrécissant le long de la direction longitudinale de la tige de réglage (48) dans la direction du corps (3) qui coopère avec une saillie (52) conçue sur l'évidement intérieur (30) du support (27), de telle sorte qu'une force de retenue entre le tronçon (49) qui se rétrécit et la saillie (52) soit variable.

11. Système de papillon (1) selon la revendication 10, **caractérisé en ce que** sur le tronçon (49), sur la zone de la tige de réglage (48) qui est opposée au corps (3) est conçu un talon (53) qui peut être accroché par l'arrière par la saillie (52) du support (27).

12. Système de papillon (1) selon l'une quelconque des revendications précédentes, **caractérisé par** un premier câble de commande (19) pour l'actionnement du papillon (6) dans la direction d'ouverture et par un deuxième câble de commande (20) pour l'actionnement du papillon (6) dans la direction de fermeture et par une manette des gaz (18) couplée avec les deux câbles de commande (19, 20), un actionnement de la manette des gaz (18) dans la direction de fermeture du papillon (6) soumettant le système de réglage (2) à une force de rappel, qui mène à une suppression de la position de démarrage à froid du papillon (6).

13. Moteur thermique (8) pourvu d'un système de papillon (2) selon l'une quelconque des revendications précédentes.

14. Moto (62) avec une selle conducteur (65) et un moteur thermique (8), **caractérisée par** un système de papillon (1) selon l'une quelconque des revendications 1 à 13.
